# EUROPÄISCHE PATENTSCHRIFT

(11) **EP 3 790 715 B1**
(45) Veröffentlichungstag und Bekanntmachung des Hinweises auf die Patenterteilung: **30.10.2024**
(21) Anmeldenummer: 20743663.5
(22) Anmeldetag: 20.07.2020
(51) Int. Cl.: B27D 5/00

(54) **VORRICHTUNG UND VERFAHREN ZUM ANBRINGEN VON KANTENSTREIFEN**
DEVICE AND METHOD FOR EDGEBANDING
DISPOSITIF ET MÉTHODE DE PLACAGE DE CHANT

(30) Priorität: 29.07.2019 DE 102019120377
(43) Veröffentlichungstag der Anmeldung: 17.03.2021
(73) Patentinhaber: IMA Schelling Deutschland GmbH, 32312 Lübbecke (DE)
(72) Erfinder: KLEINE-BEEK, Jürgen, 32361 Preußisch Oldendorf (DE); WAGENFELD, Stephan, 32312 Lübbecke (DE)
(74) Vertreter: Schober, Mirko
(86) Internationale Anmeldenummer: PCT/EP2020/070398
(87) Internationale Veröffentlichungsnummer: WO 2021/018644

(56) Entgegenhaltungen:
- DE-A1- 3 713 773
- DE-U- 7 031 331

## Beschreibung

### Technisches Gebiet

Die Erfindung betrifft eine Vorrichtung, insbesondere Soft-forming-Vorrichtung, zum Anbringen von Kantenstreifen an den Schmalseiten plattenförmiger Werkstücke aus Holz oder Holzersatzstoffen gemäß dem Oberbegriff des Anspruchs 1 und ein Verfahren zum Anbringen von Kantenstreifen mit einer solchen Vorrichtung. Eine solche Vorrichtung ist aus dem Dokument DE3713773 A1 bekannt.

### Stand der Technik

Kantenbeschichtungsvorrichtungen, bei der mehr als ein Kantenstreifen der Vorrichtung zur Verfügung gestellt wird, sind hinreichend bekannt, wie beispielsweise DE 27 22 414 A1, DE 10 2008 011 313 A1, DE 70 31 313 U, DE 10 2013 001 893 A1 oder DE 27 22 225 A1 offenbaren.

Gerade bei Softforming-Vorrichtungen, bei denen die Schmalseite plattenförmiger Werkstücke in der Regel profiliert ist, zum Beispiel gerundet, ist es nicht möglich, das Werkstück homogen mit Schmelzkleber oder Leim zu beschichten, um anschließend das Kantenband anzubringen. Folglich muss, wie es beispielsweise in DE 10 2007 022 078 A1 offenbart wird, das Kantenband bzw. der Kantenstreifen unmittelbar vor dem Andrücken an das Werkstück entsprechend mit Leim beschichtet werden. Dazu dient in der Regel ein Verleimaggregat, bei dem der Kantenstreifen im Durchlauf mit entsprechendem Klebstoff beschichtet wird. Je nach Einsatzzweck kann die Situation entstehen, dass unterschiedliche Klebstoffe auf ein und derselben Anlage gefahren werden müssen, beispielsweise wenn die Klebstoffe unterschiedliche Farben haben müssen. Dies lässt sich nur bewerkstelligen, wenn eine Mehrzahl Verleimaggregate eingesetzt wird.

So offenbart DE 201 07 572 U1 eine Kantenbeschichtungsvorrichtung, bei der die Kanten unmittelbar nach einem Schnitt beschichtet werden; nach dem Längsschnitt werden die Längsseiten, bevorzugt gleichzeitig, beschichtet, nach dem anschließenden Querschnitt werden diese Schnittflächen ebenfalls beschichtet, wobei jede Beschichtungseinheit mit mehreren Leimstationen mit unterschiedlichen Klebern ausgestattet sein kann. Das Problem dabei ist, dass diese Verleimaggregate naturgemäß in Durchlaufrichtung der Werkstücke hintereinander anzuordnen sind, sodass die Kantenstreifen nach ihrer Beschichtung mit Klebstoff unter Umständen je nach gewähltem Klebstoff bzw. je nach gewähltem Verleimaggregat in dem beschichteten Zustand unterschiedlich lange unterwegs sind, bis ein Andrücken an der Schmalseite des entsprechenden Werkstücks erfolgt. Da die Klebstoffe in der Regel angewärmt sind und beim Transport auskühlen, kommt es bei unterschiedlichen Wegstrecken zu unterschiedlich starker Anhaftung des Kantenstreifens am Werkstück.

DE 20 2009 019 008 U1 offenbart ein Beschichtungssystem, das über zwei Fügeeinrichtungen verfügt, die Klebematerial aufbringen und/oder aktivieren. Die Fügeeinrichtungen werden abwechselnd unmittelbar vor der Kontaktstelle zwischen Werkstück und Kantenband angeordnet. Dies soll gerade die Wartung der nicht eingesetzten Fügeeinrichtung ohne großen Maschinenstillstand ermöglichen. Der Wechsel der Fügeeinrichtung erfordert allerdings immer eine, wenn auch kurze Produktionsunterbrechung.

### Die Erfindung

Aufgabe der vorliegenden Erfindung ist es, eine Vorrichtung insbesondere Softforming-Vorrichtung, zum Anbringen von Kantenstreifen auf plattenförmigen Werkstücken aus Holz oder Holzersatzstoffen anzugeben, mit der ein einfacher Wechsel des verwendeten Klebstoffs möglich ist, wobei gewährleistet ist, dass der Kantenstreifen am Werkstück unabhängig von der Wahl des Klebstoffs gleichbleibend gut anhaftet.

Gelöst wird diese Aufgabe durch eine Vorrichtung mit den Merkmalen des Anspruchs 1 sowie ein Verfahren mit den Merkmalen des Anspruchs 5. Vorteilhafte Ausführungsformen finden sich in den abhängigen Ansprüchen.

Die erfindungsgemäße Vorrichtung umfasst eine Maschinensteuerung, ein Kantenstreifenmagazin zum Bevorraten und/oder Zuführen einer Mehrzahl Kantenstreifen und wenigstens zwei Kantenstreifenanbringeinrichtungen, die dazu ausgelegt sind, einen zugeführten Kantenstreifen mittels fügeseitigem Klebstoff- oder Leimauftrag oder fügeseitigem Aufschmelzen zu aktivieren und dann gegen die Schmalseite des Werkstücks, insbesondere mittels wenigstens einer Andruckrolle, anzudrücken. Ferner verfügt die Vorrichtung über eine Zuführeinrichtung, die dazu ausgelegt ist, einen vom Magazin entnommenen Kantenstreifen in eine durch die Maschinensteuerung vorgegebene Kantenstreifenanbringeinrichtung zuzuführen. Die Zuführeinrichtung weist dabei ein Verzweigungsmittel und zwischen diesem und jeder Kantenstreifenanbringeinrichtung angeordnete Kantenstreifenführungswege auf. Das Verzweigungsmittel ist dazu ausgelegt, einen aus dem Magazin kommenden Kantenstreifen einem von der Maschinensteuerung vorgegebenen Kantenstreifenführungsweg zuzuleiten. Die Maschinensteuerung sorgt also dafür, einen der Mehrzahl Kantenstreifenführungswege abhängig vom bevorzugten Klebstoff auszuwählen. Ferner verfügt die Vorrichtung über eine Bewegungseinrichtung, die dazu ausgelegt ist, Werkstücke in wenigstens einer Richtung relativ zu den Kantenstreifenanbringeinrichtungen zu bewegen. Die Vorrichtung kann als Durchlaufmaschine ausgebildet sein, genauso gut ist allerdings auch eine Bewegung in mehreren Richtungen als Bearbeitungszentrum möglich. Wichtig ist, dass eine relative Bewegung zwischen Kantenstreifenanbringeinrichtung und Werkstück erfolgt. Die Mehrzahl Kantenstreifenanbringeinrichtungen sind bevorzugt in der Bewegungsrichtung der Werkstücke hintereinander angeordnet. Bevorzugt ist weiter wenigstens eine der Kantenstreifenanbringeinrichtungen ein Verleimaggregat. Natürlich können auch andere Aggregate, beispielsweise Laser, Heißluft oder dergleichen eingesetzt werden, die dazu ausgelegt sind, die Fügeseite des Kantenstreifens oder eine dort vorgesehene Funktionsschicht zu aktivieren, zu erwärmen oder anzuschmelzen.

Die erfindungsgemäße Vorrichtung ist folglich in der Lage, nach Vorgabe der Maschinensteuerung Kantenstreifen über das Verzweigungsmittel zu verzweigen und so mit unterschiedlichen Klebstoffen zu beschichten und unmittelbar nach der Beschichtung am Werkstück anzubringen. Auf diese Weise braucht der Klebstoff am Kantenband nicht warmgehalten werden und lässt sich unmittelbar nach Klebstoffauftrag ohne weitere Transportstrecken am Werkstück anbringen. Zudem entfällt bei Soft-forming-Vorrichtungen ein aufwendiger Klebstoffwechsel.

Ferner betrifft die Erfindung auch ein Verfahren zum Anbringen von Kantenstreifen an der Schmalseite eines plattenförmigen Werkstücks aus Holz- oder Holzersatzstoff. Dabei wird die oben beschriebene Vorrichtung eingesetzt, wobei die Werkstücke (an der zu beschichteten Schmalseite) nicht eben, sondern profiliert ausgebildet sind.

Bevorzugt ist dabei vorgesehen, dass die Maschinensteuerung für jedes Werkstück nach einer Vorgabe eine Kantenstreifenanbringeinrichtung oder den zugehörigen Kantenstreifenführungs-weg auswählt und dabei veranlasst, dass Kantenstreifen aus dem Magazin über das Verzweigungsmittel und den ausgewählten Kantenstreifenführungsweg der ausgewählten Kantenstreifenanbringeinrichtung zugeführt werden. Dabei erfolgt die Auswahl der Kantenstreifenanbringeinrichtung bevorzugt auf der Grundlage der Eigenschaften, insbesondere der Farbe, eines in der Kantenstreifenanbringeinrichtung auf den Kantenstreifen aufzutragenden Klebstoffs oder Leims.

### Weg zur Ausführung der Erfindung

Die Erfindung wird nachfolgend anhand der Figuren 1 bis 3 näher erläutert.
Figur 1 zeigt eine Draufsicht auf eine erfindungsgemäße Vorrichtung.
Figur 2 zeigt eine Ausschnittvergrößerung eines Teils der in Figur 1 gezeigten Vorrichtung.
Figur 3 zeigt die in Figur 1 gezeigte mit Werkstücken beschickte Vorrichtung.

In der in Figur 1 dargestellten erfindungsgemäßen Vorrichtung 10 findet sich ein Kantenstreifenmagazin 20, aus welchem heraus Kantenstreifen 1 in die Zuführeinrichtung eingezogen werden. 30 bezeichnet eine Bewegungseinrichtung, auf der mit dem Kantenstreifen 1 zu beschichtende Werkstücke (vgl. Pos. 2, 2' in Figur 3) in Transportrichtung X befördert werden. Auch wenn in Figur 1 eine Durchlaufanordnung gezeigt ist, so funktioniert die vorliegende Erfindung auch bei Bearbeitungszentren, solange eine Relativbewegung zwischen den Werkstücken und den Kantenstreifenanbringeinrichtungen 50, 60 erfolgt. Die Kantenstreifenanbringeinrichtungen 50, 60 sind am Ende der Zuführeinrichtung 40 in Richtung X hintereinander angeordnet. Zwischen jeder Kantenstreifenanbringeinrichtung 50, 60 und dem Magazin befindet sich ein Kantenstreifenführungsweg 42 bzw. 43. Ausgangs des Magazins 20 befindet sich ein Verzweigungsmittel 41, durch welches die aus dem Magazin eingezogenen Kantenstreifen je nach Vorgabe der Maschinensteuerung in einen ausgewählten Kantenstreifenzuführungsweg 42 bzw. 43 verbracht werden. In den Kantenstreifenzuführungswegen 42 bzw. 43 sind Vorschubmittel 44 vorgesehen, um den Kantenstreifen 1 zur jeweiligen Kantenstreifenanbringeinrichtung 50 bzw. 60 zu befördern. Natürlich ist es möglich, mehr als zwei Kantenstreifenanbringeinrichtungen vorzusehen, es ist dann auch eine entsprechende Anzahl von Kantenstreifenzuführungswegen vorzusehen, die am Verzweigungsmittel 41 abzweigen.

Wie man in Figur 2 etwas genauer sieht, weist jede Kantenstreifenanbringeinrichtung 50 bzw. 60 eine Andruckrolle 61 auf, mit der der mit Klebstoff beschichtete Kantenstreifen 1 an das Werkstück gedrückt wird. Die Kantenstreifenführungswege 42 bzw. 43 führen den Kantenstreifen 1 an einem entsprechenden Verleimaggregat 62, 63 bzw. 52, 53 vorbei, welches dazu ausgelegt ist, die Fügeseite des Kantenstreifens 1 mit einem entsprechenden Leim zu versehen, im gezeigten Beispiel geschieht die Beschichtung durch Auftragen des Leims mit einer Rolle 53 bzw. 63.

Die erfindungsgemäße Vorrichtung arbeitet wie folgt: Die Maschinensteuerung (in Figur 3 nicht gezeigt) gibt für einen aus dem Magazin 20 in die Zuführeinrichtung 40 zu verbringenden Kantenstreifen 1 eine spezielle Sorte Klebstoff vor, welcher entweder im Verleimaggregat der Kantenstreifenanbringeinrichtung 50 oder der Kantenstreifenanbringeinrichtung 60 vorgehalten wird. Der Kantenstreifen wird dann aus dem Magazin 20 in die Zuführeinrichtung 40 gezogen und am Verzweigungsmittel 41 in den vorgegebenen Kantenstreifenführungsweg 42 oder 43 verbracht und zum entsprechenden Verleimaggregat transportiert. Ein im Kantenstreifenzuführungsweg 43 geführter Kantenstreifen wird dann beispielsweise mit Leim oder Klebstoff am Verleimaggregat 63 beschichtet und dann an das Werkstück 2 mittels der Andruckrolle 61 angedrückt. Entsprechend kann ein im Kantenstreifenzuführungsweg 42 geführter Kantenstreifen 1 mit dem Verleimaggregat 53 beschichtet und sodann an ein Werkstück 2' mittels der Andruckrolle 51 angedrückt werden. Anstelle von Verleimaggregaten können auch andere Vorrichtungen eingesetzt werden, die geeignet sind, die Fügeseite des Kantenstreifens 1 durch Erwärmen, Aufschmelzen oder Aktivieren in einen klebrigen Zustand zu bringen. Solche Vorrichtungen können beispielsweise Laserstrahlung, Plasmastrahlung, Heißluft oder dergleichen umfassen.

## Patentansprüche

1. Vorrichtung (10), insbesondere Softforming-Vorrichtung, zum Anbringen von Kantenstreifen (1) an der Schmalseite eines plattenförmigen Werkstücks (2, 2') aus Holz- oder Holzersatzstoff, wobei die Vorrichtung folgendes umfasst:
eine Maschinensteuerung;
eine Zuführeinrichtung (40), die dazu ausgelegt ist, einen Kantenstreifen (1) in eine durch die Maschinensteuerung vorgegebene Kantenstreifenanbringeinrichtung (50, 60) zuzuführen,
wenigstens zwei Kantenstreifenanbringeinrichtungen (50, 60), die jeweils dazu ausgelegt sind, einen von der Zuführeinrichtung (40) zugeführten Kantenstreifen (1) mittels fügeseitigem Klebstoff- oder Leimauftrag oder fügeseitigem Aufschmelzen zu aktivieren und dann gegen die Schmalseite des Werkstücks (2, 2'), insbesondere mittels wenigstens einer Andruckrolle (51, 61), anzudrücken,
und,
eine Bewegungseinrichtung (30), die dazu ausgelegt ist, Werkstücke (2, 2') in wenigstens einer Richtung (X) relativ zu den Kantenstreifenanbringeinrichtungen (50, 60) zu bewegen,
**dadurch gekennzeichnet,**
**dass** die Vorrichtung (10) ein Kantenstreifenmagazin (20) zum Bevorraten und/oder Zuführen einer Mehrzahl Kantenstreifen (1) umfasst, aus der die Zuführeinrichtung (40) Kantenstreifen (1) entnimmt, und die Zuführeinrichtung (40) ein Verzweigungsmittel (41) und zwischen diesem und jeder Kantenstreifenanbringeinrichtung (50, 60) angeordnete Kantenstreifenführungswege (42, 43) aufweist, wobei das Verzweigungsmittel (41) dazu ausgelegt ist, einen aus dem Katenstreifenmagazin (20) kommenden zur Zuführeinrichtung (40) zugeführten Kantenstreifen (1) einem von der Maschinensteuerung vorgegebenen Kantenstreifenführungs-weg (42, 43) zuzuleiten.

2. Vorrichtung (10) nach Anspruch 1,
**dadurch gekennzeichnet,**
**dass** wenigstens eine der Kantenstreifenanbringeinrichtungen (50, 60) ein Verleimaggregat ist.

3. Vorrichtung (10) nach Anspruch 1 oder 2,
**dadurch gekennzeichnet,**
**dass** die Kantenstreifenanbringeinrichtungen (50, 60) in der Bewegungsrichtung (X) der Werkstücke (2, 2') hintereinander angeordnet sind.

4. Vorrichtung (10) nach einem der vorigen Ansprüche,
**dadurch gekennzeichnet,**
**dass** es sich um eine Durchlaufmaschine handelt.

5. Verfahren zum Anbringen von Kantenstreifen (1) an der Schmalseite eines plattenförmigen Werkstücks (2, 2') aus Holz- oder Holzersatzstoff,
**dadurch gekennzeichnet,**
**dass** eine Vorrichtung nach einem der vorigen Ansprüche eingesetzt wird, wobei die Werkstücke (2, 2') an der zu beschichteten Schmalseite nicht eben, sondern profiliert ausgebildet sind.

6. Verfahren nach Anspruch 5,
**dadurch gekennzeichnet,**
**dass** die Maschinensteuerung für jedes Werkstück (2, 2') nach einer Vorgabe eine Kantenstreifenanbringeinrichtung (50, 60) oder den zugehörigen Kantenstreifenführungsweg (42, 43) auswählt und dabei veranlasst, dass Kantenstreifen (1) aus dem Magazin über das Verzweigungsmittel (41) und den ausgewählten Kantenstreifenführungsweg (42, 43) der ausgewählten Kantenstreifenanbringeinrichtung (50, 60) zugeführt werden.

7. Verfahren nach Anspruch 6,
**dadurch gekennzeichnet,**
**dass** die Auswahl der Kantenstreifenanbringeinrichtung (50, 60) auf der Grundlage der Eigenschaften, insbesondere der Farbe, eines in der Kantenstreifenanbringeinrichtung (50, 60) auf den Kantenstreifen (1) aufzutragenden Klebstoffs oder Leims erfolgt.

## Claims

1. Device (10) in particular soft-forming device, for attaching edging strips (1) to the narrow side of a plate-shaped workpiece (2, 2') of wood or wood substitutes, wherein the device comprises the following:
a machine control unit;
a supply device (40) which is configured to supply an edging strip (1) into an edging strip application device (50, 60) which is governed by the machine control unit;
at least two edging strip application devices (50, 60) which are each configured to activate an edging strip (1) supplied by the supply device (40) by means of applying adhesive or glue to the joining side or by smelting on the joining side, and then pressing it against the narrow side of the workpiece (2, 2') in particular by means of at least one pressing roller (51, 61)
and
a movement device (30) which is configured to move workpieces (2, 2') in at least one direction (X) relative to the edging strip application devices (50, 60),
**characterised in that** the device (10) comprises an edging strip magazine (20) for stocking and/or supplying a plurality of edging strips (1), from which the supply device (40) removes edging strips (1), and the supply device (40) comprises a branching means (41) and edging strip supply paths (42, 43) arranged between the branching means and each edging strip application device (50, 60), wherein the branching means (41) is designed to guide an edging strip (1), which comes from the edging strip magazine (20) and is supplied to the supply device (40), to an edging strip supply path (42, 43) which is predetermined by the machine control unit.

2. Device (10) according to Claim 1
**characterised in that** at least one of the edging strip application devices (50, 60) is a gluing assembly.

3. Device (10) according to Claim 1 or 2
**characterised in that** the edging strip application devices (50, 60) are arranged in succession in the direction of movement (X) of the workpieces (2, 2').

4. Device (10) according to one of the preceding claims
**characterised in that** it is a through-flow machine.

5. Method for attaching edging strips (1) to the narrow side of a plate-shaped workpiece (2, 2') of wood or wood substitute,
**characterised in that** a device according to one of the preceding claims is used wherein the workpieces (2, 2') are not flat on the narrow side to be coated, but have a profiled structure.

6. Method according to Claim 5
**characterised in that** the machine control unit for each workpiece (2, 2') selects an edging strip application device (50, 60) or the associated edging strip supply path (42, 43) in accordance with a specification and then causes the edging strip (1) to be supplied from the magazine via the branching means (41) and the selected edging strip supply path (42, 43) to the selected edging strip application device (50, 60).

7. Method according to Claim 6
**characterised in that** the selection of the edging strip application device (50, 60) is made based on the properties, particularly the colour, of an adhesive which is to be applied to the edging strip (1) in the edging strip application device (50, 60).

## Revendications

1. Dispositif (10), plus particulièrement dispositif de formage souple, pour appliquer des bandes de bord (1) sur le petit côté d'une pièce en forme de plaque (2, 2') réalisée en bois ou en un matériau de substitution de bois, dans lequel le dispositif comporte:
un système de commande de machine;
un dispositif de délivrance (40) qui est conçu pour délivrer une bande de bord (1) dans un dispositif d'application de bandes de bord (50, 60) spécifié par le système de commande de machine,
au moins deux dispositifs d'application de bandes de bord (50, 60) qui sont conçus pour activer une bande de bord (1) délivrée par le dispositif de délivrance (40) à l'aide d'une application d'un adhésif ou d'une colle sur le côté joint ou à l'aide d'une fusion sur le côté joint, et puis pour presser celle-ci contre le petit côté de la pièce (2, 2'), plus particulièrement à l'aide d'au moins un rouleau de pression (51, 61),
et,
un dispositif de déplacement (30) qui est conçu pour déplacer des pièces (2, 2') dans au moins une direction (X) par rapport aux dispositifs d'application de bandes de bord (50, 60),
**caractérisé en ce**
**que** le dispositif (10) comporte un magasin de bandes de bord (20) pour stocker et/ou délivrer une pluralité de bandes de bord (1) à partir duquel le dispositif de délivrance (40) prélève des bandes de bord (1), et le dispositif de délivrance (40) comporte un moyen de ramification (41) et des trajets de guidage de bandes de bord (42, 43) disposés entre ledit moyen et chaque dispositif d'application de bandes de bord (50, 60), dans lequel le moyen de ramification (41) est conçu pour guider une bande de bord (1) provenant du magasin de bandes de bord (20) et délivrée au dispositif de délivrance (40) jusqu'à un trajet de guidage de bandes de bord (42, 43) spécifié par le système de commande de machine.

2. Dispositif (10) selon la revendication 1,
**caractérisé en ce**
**qu'**au moins un des dispositif d'application de bandes de bord (50, 60) est une unité d'encollage.

3. Dispositif (10) selon la revendication 1 ou 2,
**caractérisé en ce**
**que** les dispositifs d'application de bandes de bord (50, 60) sont agencés l'un derrière l'autre dans la direction du mouvement (X) des pièces (2, 2').

4. Dispositif (10) selon l'une quelconque des revendications précédentes,
**caractérisé en ce**
**qu'**il s'agit d'un appareil de traitement en continu.

5. Procédé pour appliquer des bandes de bord (1) sur le petit côté d'une pièce en forme de plaque (2, 2') réalisée en bois ou en un matériau de substitution de bois,
**caractérisé en ce**
**qu'**un dispositif selon l'une quelconque des revendications précédentes est utilisé, dans lequel les pièces (2, 2') au petit côté à revêtir ne sont pas planes mais profilées.

6. Procédé selon la revendication 5,
**caractérisé en ce**
**que** le système de commande de machine choisit selon une spécification pour chaque pièce (2, 2') un dispositif d'application de bandes de bord (50, 60) ou le trajet de guidage de bandes de bord (42, 43) correspondant ainsi en faisant en sorte que des bandes de bord (1) sont délivrées au dispositif d'application de bandes de bord (50, 60) choisi à partir du magasin par le moyen de ramification (41) et le trajet de guidage de bandes de bord (42, 43) choisi.

7. Procédé selon la revendication 6,
**caractérisé en ce**
**que** le choix du dispositif d'application de bandes de bord (50, 60) est réalisé sur la base des propriétés, surtout la couleur, d'un adhésif ou colle à appliquer sur la bande de bord (1) dans le dispositif d'application de bandes de bord (50, 60).
